# FASCICULE DE BREVET EUROPEEN

(11) **EP 4 097 038 B1**
(45) Date de publication et mention de la délivrance du brevet: **02.07.2025**
(21) Numéro de dépôt: 21706154.8
(22) Date de dépôt: 29.01.2021
(51) Int. Cl.: B66D 1/36, B66D 3/00, B66D 3/26, B66D 1/18, B66D 1/28

(54) **PROCÉDÉ D'INSTALLATION D'UN DISPOSITIF DE HALAGE, PROCEDE DE FABRICATION ET DISPOSITIF DE HALAGE.**
VERFAHREN ZUM INSTALLIEREN EINER SCHLEPPVORRICHTUNG, HERSTELLUNGSVERFAHREN UND SCHLEPPVORRICHTUNG
METHOD FOR INSTALLING A HAULING DEVICE, PRODUCTION METHOD AND HAULING DEVICE

(30) Priorité: 30.01.2020 FR 2000941
(43) Date de publication de la demande: 07.12.2022
(73) Titulaire: STARTER, 95310 Saint-Ouen-l'Aumône (FR)
(72) Inventeur: DUVIVIER, Guillaume, 95300 PONTOISE (FR)
(74) Mandataire: IPAZ
(86) Numéro de dépôt international: PCT/EP2021/052164
(87) Numéro de publication internationale: WO 2021/152130

(56) Documents cités:
- WO-A1-2011/035388
- FR-A1- 2 910 453
- GB-A- 2 459 270
- US-A- 2 473 628
- US-A- 3 876 183
- US-A1- 2005 258 302
- US-A1- 2012 037 060
- US-A1- 2019 233 263
- US-B1- 7 431 267

## Description

L'invention se rapporte à un treuil de désembourbage à montage latéral et un procédé d'installation d'un tel treuil, par exemple sur le côté d'un longeron de châssis. Il comprend un tambour motorisé recevant un câble par un point d'écubier fixe. Son bâti est fixé au châssis de part et d'autre du point d'écubier, en projection sur l'axe de tambour, et porte un dispositif de renvoi permettant de déployer le câble vers l'avant ou vers l'arrière.

L'invention propose aussi un procédé d'assemblage utilisant un même modèle de treuil pour le monter sélectivement en face transverse ou latérale, par exemple par ajout d'un adaptateur portant le dispositif de renvoi.

Typiquement mais non obligatoirement, son axe de tambour est longitudinal au véhicule, sur une platine portant un renvoi double autour d'axes perpendiculaires à ladite platine. De préférence, il utilise un treuil à câble synthétique, trancanné et renvoyé par glissement sur des éléments fixes.

### Etat de la technique

Dans le domaine des véhicules, en particulier des véhicules tout terrain tels que des véhicules militaires, il est très souvent prévu un treuil de traction monté sur le châssis du véhicule. Ce treuil sert à haler voire à désembourber le véhicule, en général en accrochant le câble de traction sur un point fixe ou sur un autre véhicule. Il doit pouvoir être utilisé de façon fiable et rapide dans des environnements techniquement difficiles et possiblement dangereux.

Les véhicules concernés peuvent être des véhicules dits "légers" tels que de simples véhicules de transport pour quatre personnes, mais qui pèsent tout de même environ deux tonnes. Des véhicules lourds sont aussi concernés, par exemple des camions ou des véhicules blindés de l'ordre de 10 à 30 tonnes.

Ce type de treuil est utilisé et monté en tant qu'accessoire, souvent nécessaire mais pas systématique. En général, il n'est pas pris en compte à la conception du véhicule, et doit donc s'adapter au véhicule tel qu'il est.

Pour un tel treuil, le type le plus courant est monté en face avant ou arrière du véhicule. Il utilise un tambour d'enroulement motorisé en rotation autour d'un axe qui est horizontal et monté transversalement à l'axe longitudinal du véhicule. Le tambour est monté par ses deux extrémités sur un bâti, qui est parallèle à l'axe du tambour. Ce bâti est alors fixé sur le châssis du véhicule, en général sur un pare choc avant ou arrière, ou sur une traverse positionnée à l'extrémité du véhicule.

Ce type de montage est simple et compact, et assez économique. Il présente un accès direct, ce qui facilite le montage, l'entretien et l'utilisation. Cependant, un même treuil ne peut servir que dans une direction, vers l'avant ou vers l'arrière selon l'extrémité où il est monté. En outre, un tel treuil est relativement proéminent ce qui présente un risque pour la sécurité, et il est exposé aux chocs ce qui peut l'endommager. De plus, il ajoute du poids en porte-à-faux à l'extrémité du véhicule, ce qui n'est en général pas pris en compte à la conception du véhicule.

Dans certains cas, on utilise un treuil monté latéralement, sur le côté du véhicule, par exemple fixé sur un longeron du châssis dans une partie centrale du véhicule. Ce montage se fait avec l'axe du tambour transversal au véhicule, et au longeron : le câble d'un même treuil peut alors être déployé vers l'avant ou vers l'arrière du véhicule, selon le besoin du moment. Pour cela, le tambour est monté "en bout" sur son bâti. C'est-à-dire que l'une des extrémités du tambour est fixé montée directement sur le bâti, tandis que l'autre extrémité est suspendue à distance du bâti, ou est montée sur un palier portée par une branche qui s'étend tout le long du tambour. L'axe du tambour dépasse du longeron vers l'extérieur, parallèlement aux axes des roues, et le tambour s'étend au dessus ou entre deux trains de roues.

Lors du déploiement, le câble est passé le long du châssis, en général entre le longeron et les roues et/ou les organes de suspension et de freinage.

Cependant, ce montage présente des inconvénients, par exemple parce qu'il nécessite un certain espace disponible sur le côté du châssis entre les organes fonctionnels du véhicule, lequel n'est pas conçu pour cela.

En outre, lors de son enroulement, la position du câble sur le tambour se déplace toute la longueur du tambour, c'est-à-dire qu'il s'écarte et se rapproche du châssis sur lequel il est fixé. Sur toute la longueur du véhicule où le câble longe le châssis pour aller jusqu'à l'extrémité du véhicule, ce déplacement nécessite un espace disponible pour permettre le débattement du câble sans qu'il n'interfère avec les organes du véhicule, qui ne sont pas prévus pour cela, en particulier la suspension et la direction. Cela représente typiquement un encombrement transversal de l'ordre de 200mm, alors que l'espace disponible est souvent inférieur à 100mm.

Par exemple pour ce type de raisons, une implantation latérale est souvent difficile, voire impossible dans un certain nombre de cas.

Un dispositif de halage connu est décrit par le document FR2910453A1.

Un but de l'invention est de pallier en tout ou partie les inconvénients de l'état de la technique. En particulier, il est recherché de permettre une implantation d'un tel treuil sur le côté d'un véhicule, par exemple pour permettre une utilisation vers l'avant et vers l'arrière, qui soit plus facile à adapter à différents types de véhicule et/ou permette un montage, une maintenance et une utilisation plus simple, plus économique et plus fiable.

### Présentation de l'invention

Selon l'invention, il est proposé un procédé d'installation d'un dispositif de halage, comprenant un treuil de halage, sur un véhicule en position latérale de façon à permettre un halage par un câble pouvant être déployé au choix vers l'arrière ou vers l'avant dudit véhicule,

Ce treuil est du type incluant :
- un bâti muni de points de fixation au véhicule,
- un tambour motorisé, monté rotatif sur ledit bâti de façon à recevoir par enroulement ledit câble de halage, et
- un dispositif distributeur, agencé pour guider l'enroulement dudit câble de façon régulière autour dudit tambour depuis une position d'entrée sensiblement constante dite point d'écubier.

Ce dispositif de halage comprend en outre un dispositif de renvoi agencé pour recevoir et guider ledit câble depuis l'extérieur vers ce point d'écubier depuis au moins deux directions dites d'entrée opposées ; et le bâti présente des points de fixation disposés, dans leur projection sur l'axe de rotation du tambour, de part et d'autre de la projection dudit point d'écubier.

Selon l'invention, ce procédé comprend une opération de fixation dudit bâti sur une partie fixe du véhicule et dans un emplacement situé entre les deux extrémités longitudinales du véhicule, de manière à ce que les directions d'entrée du dispositif de renvoi incluent une direction vers l'avant du véhicule et une direction vers l'arrière du véhicule.

Il est aussi proposé un dispositif de halage, comprenant un treuil de halage monté ou destiné à être monté sur un véhicule en position latérale, c'est-à-dire sur une partie fixe du véhicule et dans un emplacement situé entre les deux extrémités longitudinales du véhicule, de façon à permettre un halage par un câble pouvant être déployé au choix vers l'arrière ou vers l'avant dudit véhicule. Typiquement, ce dispositif est fixé notamment sur une paroi porteuse ou un longeron de châssis, le plus souvent sur le côté mais possiblement aussi sur ou sous le véhicule.

Ce treuil comprend :
- un bâti muni de points de fixation au véhicule,
- un tambour motorisé (ou motorisable), en général de forme allongée dans la direction de son axe de rotation, qui est monté rotatif sur ledit bâti de façon à recevoir par enroulement ledit câble de halage, et
- un dispositif distributeur, agencé pour guider l'enroulement dudit câble de façon régulière autour dudit tambour, depuis une position d'entrée sensiblement constante dite point d'écubier, c'est-à-dire depuis une position fixe ou variant peu au cours de l'enroulement, mais pouvant être différente selon la direction de déploiement choisie.

Le dispositif de halage comprend en outre un dispositif de renvoi agencé pour recevoir et guider ledit câble depuis l'extérieur vers ce point d'écubier, depuis au moins deux directions opposées. C'est-à-dire qui s'étendent dans deux sens opposés depuis le dispositif de renvoi, et sont parallèles voire colinéaires entre elle (exactement ou formant entre elles un angle compris entre 135° et 180°, de préférence entre 160°C et 180°C). Typiquement, ce dispositif de renvoi peut recevoir le câble depuis deux directions longitudinales au véhicule, l'une s'étendant vers l'avant et l'autre vers l'arrière dudit véhicule.

En outre, le bâti présente des points de fixation disposés, dans leur projection sur l'axe de rotation du tambour, de part et d'autre de la projection dudit point d'écubier.

Dans le cas d'un véhicule dont le châssis est formé par des longerons porteurs, il est fixé par exemple sur une face d'un tel longeron.

Dans cette architecture, le tambour est fixé au plus près du châssis tout en utilisant un câble qui ne présente pas de débattement latéral dans son trajet vers l'avant ou l'arrière du véhicule, ce qui diminue nettement son encombrement. Le passage de câble est ainsi plus facile à réaliser au sein des organes du véhicule. En outre, le treuil est ainsi plus compact et peut être moins lourd, et donc plus facile à loger dans une implantation latérale.

Le tambour est plus près du châssis et fixé de façon équilibrée : il n'est plus en porte-à-faux sur le longeron comme l'étaient les treuils monté latéralement selon l'art antérieur. Il en découle moins de contraintes sur le longeron, un besoin de moins de rigidité pour le bâti du treuil et donc moins de poids et moins d'encombrement. Il devient donc possible d'utiliser un modèle de treuil similaire à ceux qui peuvent être montés en face avant ou arrière, voire un modèle identique moyennant de faibles adaptations.

On améliore ainsi le compromis entre les contraintes présidant à l'implantation d'un treuil en latéral : moins d'encombrement, moins lourd, moins de risques pour le châssis, plus simple, moins spécifique, moins cher, plus performant, plus fiable.

Il devient ainsi plus facile de réaliser une implantation latérale, et cela peut aussi la rendre possible sur des véhicules où elle était auparavant impossible.

De préférence, ce dispositif est agencé pour utiliser un câble d'un matériau non métallique, dit synthétique. Un tel câble est connu et est notamment fabriqué en polyéthylène haute densité (PEHD) ou en polyamides aromatiques - notamment de densité inférieure à 7 voire plus particulièrement de densité inférieure à 5.

Il implique des contraintes particulières dans la conception du treuil et du circuit de câble mais il présente aussi des avantages importants, qui sont potentialisés dans le cadre de l'invention et la rendent aussi plus performante. En particulier, il accepte des rayons de courbure beaucoup plus faibles qu'un câble métallique. Contrairement à ce dernier, un câble synthétique est capable de glissement sous charge sur certaines surfaces sans les endommager, ce qui permet une grande simplicité et compacité dans les organes du dispositif de la présente invention.

Plus particulièrement, le dispositif de distributeur comprend alors un profil distributeur portant une surface de frottement à faible coefficient de friction sur laquelle glisse le câble pour former un renvoi dans son trajet entre le tambour et le point d'écubier. Ce profil distributeur s'étend sur toute la longueur d'enroulement du tambour et présente une forme ovoïde s'écartant du tambour en son centre selon un profil déterminé pour que la distance entre le point d'écubier et le point de contact du câble avec tambour soit constant quelle que soit la position longitudinal dudit point de contact.

Dans un mode de réalisation préféré, le bâti est agencé pour être fixé dans une position où l'axe de tambour est longitudinal au véhicule.

Dans d'autres modes de réalisation, le bâti est agencé pour être fixé dans une position où l'axe du tambour n'est pas longitudinal au véhicule, et par exemple dans une orientation transversale au véhicule.

Dans un mode de réalisation préféré, combinable avec différentes orientations de l'axe du tambour, ce bâti est agencé pour être fixé sur une face latérale de l'élément fixe qui est orientée vers le côté et vers l'extérieur du véhicule. Dans le cas d'une fixation sur un longeron, il est alors fixé sur une face latérale du longeron qui est externe au véhicule, c'est-à-dire qui est dirigée vers l'extérieur du véhicule.

Alternativement, ce bâti peut aussi être fixé sur une autre face d'un longeron, par exemple sur une face supérieure ou inférieure du longeron, voire une face latérale interne au véhicule.

Selon des particularités préférées, combinables entre elles :
- Le dispositif de renvoi reçoit et guide le câble entre l'extérieur et le point d'écubier, par une ou plusieurs gorges ou surfaces de guidage dessinant un trajet arrondi, voire circulaire, autour d'un axe dit axe de renvoi qui est perpendiculaire à l'axe de tambour. Par exemple, ce trajet s'inscrit dans un plan sensiblement transversal audit axe de renvoi, exactement ou à moins de 15°.
- La ou les surfaces de guidage sont formées partiellement ou exclusivement par une ou des surfaces de frottement, en un matériau à faible friction et sur lesquelles le câble coulisse par glissement. Ces surfaces sont par exemple en aluminium ou alliage d'aluminium, possiblement avec inclusion de graphite.
- La ou les surfaces de guidage comprennent des poulies de renvoi.

Selon un mode de réalisation préféré, le bâti présente une surface de fixation agencée pour être appliquée et fixée sur un élément fixe formant une partie du châssis du véhicule, notamment un longeron, sur une face qui est longitudinale au véhicule. C'est-à-dire une face qui inclut une droite parallèle à l'axe longitudinal du véhicule, par exemple dirigée vers le côté du véhicule ou vers le haut ou vers le bas.

Plus particulièrement, le bâti présente une forme générale aplatie présentant deux faces principales opposées, ledit bâti portant :
- sur l'une desdites faces, une surface de fixation destinée à être venir en appui sur le châssis pour y être fixée par des moyens de fixation, typiquement des moyens traversant tels que vis, goujons, boulons, rivets, possiblement d'autres moyens tels que par serrage externe tels que des brides, ou par soudure ; et
- sur l'autre desdites faces, le tambour lui-même, par l'intermédiaire d'au moins deux paliers qui maintiennent les deux extrémités axiales du tambour.

Selon cette particularité, le dispositif de renvoi présente des axes de renvoi qui sont sensiblement perpendiculaires au plan du bâti, exactement ou à moins de 20° près.

De préférence, le bâti est alors agencé pour être monté sur une face verticale du châssis, pour que le trajet du câble à l'intérieur du dispositif de renvoi soit contenu dans un plan sensiblement vertical, ou à moins de 20°.

Alternativement, le bâti peut aussi être agencé pour être monté sur une face horizontale du châssis, pour que le trajet du câble à l'intérieur du dispositif de renvoi soit contenu dans un plan sensiblement horizontal, ou à moins de 20°.

Selon un autre aspect de l'invention, il est proposé un procédé de fabrication d'un dispositif de halage, comprenant les étapes suivantes :
- réaliser ou fournir un treuil préassemblé comprenant au moins un tambour motorisé ou motorisable, et optionnellement un dispositif distributeur monté sur ou compatible avec ledit treuil ;
- choisir un élément adaptateur ou un bâti, au sein d'un choix comprenant :
   o un adaptateur ou un bâti, dit frontal, compatible avec une partie fixe dudit treuil et prévu pour être assemblé avec lui (et optionnellement avec un distributeur, pouvant être spécifique au montage frontal) de façon à former un dispositif de halage agencé pour être monté en face avant ou arrière d'un véhicule,
   o un adaptateur ou un bâti, dit latéral, compatible avec une partie fixe dudit treuil, et prévu pour être assemblé avec lui et avec un dispositif de renvoi (et optionnellement avec un distributeur, pouvant être spécifique au montage latéral) de façon à former un dispositif de halage à montage latéral tel qu'exposé ici ;
- dans le cas d'un choix de montage latéral, assemblage dudit bâti ou adaptateur latéral avec ledit treuil et avec ledit dispositif de renvoi pour former ledit dispositif de halage à montage latéral.
- dans le cas d'un choix de montage frontal, assemblage dudit bâti ou adaptateur frontal avec ledit treuil et avec ledit dispositif de renvoi pour former ledit dispositif de halage à montage frontal.

Ainsi, un même treuil composé des mêmes éléments, en particulier tambour, paliers de maintien, distributeur voire moteur, peut être assemblé sur deux bâtis différents selon que son implantation est prévue en frontal ou en latéral.

De façon similaire, un même treuil déjà monté sur son bâti peut être monté en deux implantations différentes, par exemple :
- en position frontale, tel quel ou avec un adaptateur frontal, ou
- en position latérale tel qu'exposé ici, avec un adaptateur latéral incluant ou portant le dispositif de renvoi exposé ici.

Un tel adaptateur latéral comprend par exemple un support de renvoi, qui porte le dispositif de renvoi et vient se fixer sur le bâti principal.

En mettant en commun une grande partie de ces constituants, on obtient ainsi plus de souplesse, de simplicité et d'économie, dans la fabrication et le stockage, mais aussi dans la maintenance et l'utilisation.

Des modes de réalisation variés de l'invention sont prévus, intégrant selon l'ensemble de leurs combinaisons possibles les différentes caractéristiques optionnelles exposées ici.

### Brève description des dessins

D'autres particularités et avantages de l'invention ressortiront de la description détaillée d'un mode de mise en œuvre nullement limitatif, et des dessins annexés sur lesquels :
[Fig.1] : la Fig.1 est une vue de dessus simplifiée mais réaliste, qui illustre une cellule de camion portant un treuil monté latéralement sur le longeron gauche de son châssis, selon l'état de la technique ;
[Fig.2] : la Fig.2 est un schéma en vue de dessus, qui illustre la géométrie fonctionnelle d'un treuil monté latéralement sur un longeron de châssis, selon un exemple de mode de réalisation de l'invention ;
[Fig.3] : la Fig.3 est une vue de dessus simplifiée mais réaliste, qui illustre une cellule de camion portant un treuil monté latéralement sur le longeron gauche de son châssis, selon un exemple de mode de réalisation préféré de l'invention, utilisant un câble synthétique avec un dispositif de renvoi à poulie et un trancannage par un distributeur sous la forme d'un arceau à friction ;
[Fig.4] : la Fig.4 est une vue en perspective à l'échelle qui illustre le montage latéral de l'exemple de la Fig.3 ;
[Fig.5] : la Fig.5 est une vue de côté réaliste, qui illustre plus en détail le déploiement du câble sur le treuil de la Fig.3 ;
[Fig.6] : la Fig.6 est une vue en perspective réaliste qui illustre un exemple de réalisation du dispositif distributeur du treuil de la Fig.3 ;
[Fig.7] : la Fig.7 est une vue en perspective à l'échelle qui illustre le treuil de la Fig.3 une fois muni de son carter de protection ;
[Fig.8] : la Fig.8 est une vue schématique en coupe transversale au tambour, qui illustre un autre exemple de mode de réalisation, dans lequel le dispositif est agencé pour être monté sur une face supérieure d'un longeron avec le tambour en position longitudinale ;
[Fig.9] : la Fig.9 est une vue schématique en coupe transversale au tambour, qui illustre encore un autre exemple de mode de réalisation, dans lequel le treuil est monté sur une face supérieure d'un longeron, et avec le tambour en position transversale au véhicule.

### Description des modes de réalisation

La Fig.1 illustre une cellule de camion 9 portant un treuil 7 monté latéralement sur le longeron 91 gauche de son châssis, selon l'état de la technique. Comme on le voit, ce treuil 7 utilise un tambour rotatif d'axe A7 perpendiculaire à la longueur du véhicule 9, entraîné par un moteur 12. Le câble de ce treuil 7 peut être déployé au choix dans une direction avant D91 ou dans une direction arrière D92. Cependant, au déploiement mais surtout au rembobinage, ce câble parcourt toute la longueur du tambour, et occupe ainsi un encombrement E71 et respectivement E7, ici illustrés chacun par un triangle grisé.

La Fig.2 illustre la géométrie fonctionnelle d'un treuil 1 monté latéralement sur un longeron 91 de châssis, selon un exemple de mode de réalisation de l'invention.

Ce treuil comprend un tambour 11, sur lequel s'enroule le câble 8. Ce tambour est monté rotatif autour de son axe A11, qui est ici parallèle au longeron 91. Il est monté sur un bâti 19 qui est fixé au longeron en des points de fixation 191, 192, ici des boulons traversant le bâti et le longeron pour les serrer l'un contre l'autre. Ces points de fixation sont ici représentés comme uniquement deux points, mais peuvent aussi inclure chacun plusieurs régions ou groupes de points ou régions.

Le treuil 1 comporte en outre un dispositif distributeur 13, ici figuré symboliquement par un rectangle en trait mixte. Ce distributeur est agencé pour guider l'enroulement câble 8 de façon régulière autour du tambour 11, depuis un point d'écubier 14. Ce distributeur peut être d'un type connu.

Depuis l'extérieur, le câble 8 est guidé vers ce point d'écubier 14 par un dispositif de renvoi 15, qui réalise ainsi le rôle d'écubier. Ce dispositif de renvoi est agencé pour que la position de ce point d'écubier soit sensiblement constante, par exemple par rapport aux tolérances de fonctionnement du distributeur. Ce dispositif de renvoi 15, qui peut être d'un type connu, est ici figuré symboliquement par un rectangle en trait mixte. Il est prévu pour pouvoir recevoir le câble 8, depuis l'extérieur, depuis au moins deux directions d'entrée D1 et D2 (selon la direction de déploiement qui a été choisie lors du débobinage), qui sont ici opposées. Ces directions "opposées" sont ici représentées colinéaires, c'est-à-dire sous forme de vecteurs de déplacements (illustrés par des flèches) faisant entre eux un angle de 180°. Il est cependant possible et prévu d'accepter des directions considérées comme opposées tout en présentant entre elle un angle un peu différent, ici illustré par un angle dit de colinéarité S1, par exemple pour former des vecteurs séparés par plus de 160°, voire par moins de 160° et plus de 135°.

Comme on le voit sur la figure, les deux points de fixations 191 et 192 sont disposés de part et d'autre de la projection dudit point d'écubier 14, c'est-à-dire que leurs projections orthogonales respectives P191 et P192, sur l'axe de rotation A11 du tambour 11, sont situées de part et d'autre de la projection orthogonale P14 du point d'écubier 14 sur ce même axe A11.

Le bâti dans cet exemple présente une forme générale aplatie, sous la forme d'une platine dont une des faces, dite surface de fixation 190, vient en appui sur le châssis sous l'effet des moyens de fixation. Sur son autre face, cette platine porte le tambour par l'intermédiaire de moins deux paliers 111, 112, qui maintiennent les deux extrémités axiales du tambour 11. Le moteur 12 est ici monté en bout d'arbre de tambour, de l'autre côté du palier 111.

Comme illustré en Fig.3, un tel treuil 1 sera fixé par exemple sur le longeron gauche du même type de véhicule 9, mais avec l'axe A11 du tambour en position parallèle au longeron 91. Il renverra ainsi le câble 8 dans les deux directions de sortie avant D1 et arrière D2 selon un cheminement qui reste très proche du longeron, et avec un débattement nul ou sensiblement nul. On évite ainsi les contraintes créées par les encombrements E71 et E72 de l'art antérieur 7.

Comme illustré en Fig.2, le point traction par le câble sur le tambour, qui se déplace à l'intérieur du secteur angulaire S13 (illustré en pointillés), est ainsi toujours entre les projections P191 et P192 des deux points de fixation du bâti, et de préférence entre les deux paliers 11 et 12 du tambour, et donc sans porte-à-faux.

Cette architecture permet ainsi une meilleure optimisation des efforts encaissés, et un tambour moins gros que dans les montages latéraux de l'art antérieur.

L'invention permet ainsi d'utiliser un treuil moins spécifique et donc moins coûteux, voire un treuil standard de désembourbage du type fixé habituellement en face avant du véhicule, pour remplir la même fonction que les implantations latérales existant actuellement. Elle permet aussi un gain de masse important, par exemple de l'ordre de 50%. Elle permet en outre une sollicitation mécanique du châssis, à la fois par la diminution de masse et par l'absence de porte-à-faux dans sa fixation sur le châssis, permettant par exemple un moment de flexion réduit de l'ordre de 50% à 90%. L'implantation en est en outre facilitée du fait de la diminution de l'encombrement, qui s'affranchit ainsi du débattement des éléments mobiles de suspension et de direction.

Les dispositifs de trancannage 13 et de renvoi 15 peuvent être d'un type acceptant un câble métallique. De tels dispositifs sont connus et peuvent être utilisés pour réaliser le treuil 1 selon l'invention.

Cependant, cet exemple propose un treuil 1 agencé pour utiliser un câble 8 d'un matériau non métallique, dit synthétique.

Cette combinaison est particulièrement avantageuse car le câble synthétique permet d'utiliser des dispositifs de trancannage 13 et/ou de renvoi 15 d'une technologie différente, qui autorise une plus grande compacité et une meilleur intégration, directement sur l'interface treuilchâssis. Cela permet d'augmenter grandement voire de simplement rendre possible les avantages apportés par cette architecture, en permettant au câble synthétique de cheminer le long du châssis dans deux directions opposées de façon très proche.

Les Fig.4 à Fig.7 illustrent de façon réaliste et à l'échelle des détails de constitution du treuil dans cet exemple de mode de réalisation.

Comme illustré en Fig.5, le dispositif de renvoi 15 reçoit et guide le câble 8 entre l'extérieur et le point d'écubier 14, par plusieurs gorges formant des surfaces de guidage 151, 152, qui dessinent chacune un trajet R1, R2 arrondi autour d'un axe de renvoi AR1 et respectivement AR2. Chacun de ces axes de renvoi est sensiblement perpendiculaire à l'axe de tambour A11, et les trajets R1, R2 se font ici chacun dans un plan sensiblement transversal à son axe de renvoi.

Dans cet exemple, les surfaces de guidage 151, 152 sont formées partiellement ou exclusivement par une ou des surfaces de frottement, en un matériau à faible friction et sur lesquelles le câble (8) coulisse par glissement. Ces surfaces peuvent ainsi être réalises fixes et sur un secteur angulaire restreint, par exemple de l'ordre de 90°.

Trancannage par banane (à frottement) : comme visible en Fig.5, et détaillé en Fig.6, le dispositif de distributeur est ici réalisé par un profil distributeur 13 portant une surface de frottement à faible coefficient de friction, sur laquelle glisse le câble 8 pour former un renvoi dans son trajet entre le tambour 11 et le point d'écubier 14. Comme on le voit, le trajet du câble entre le distributeur 13 et le point d'écubier 14 se fait donc dans un plan sensiblement parallèle à la surface du bâti.

Ce profil distributeur 13 s'étend sur toute la longueur d'enroulement du tambour, décrite par le secteur de trancannage S13, et présente une forme ovoïde s'écartant du tambour en son centre selon un profil déterminé pour que la distance entre le point d'écubier 14 et le point de contact du câble 8 avec tambour 11 soit constante quelle que soit la position longitudinale dudit point de contact. On obtient ainsi un distributeur fixe et compact.

Le dispositif de renvoi 15 et le distributeur 13 forment ainsi des éléments compacts et fixes, qui sont ici fixés au bâti pour former un treuil 1 intégrant toutes ces fonctions en un seul système, monobloc et installable d'un seul morceau.

### Exemple de montage sur face horizontale

La Fig.8 illustre un autre exemple de mode de réalisation, décrit uniquement dans ses différences. Dans cet exemple, le dispositif de halage est monté sur une surface horizontale d'un longeron 91 et avec le tambour en position longitudinale, représenté ici en coupe transversale. Le treuil est ici monté sur la surface supérieure 911, mais pourrait aussi être monté en dessous.

On notera que le treuil monté ainsi peut être le treuil 1 décrit précédemment.

A titre d'exemple, le distributeur 13 est ici formé par un arceau de frottement, arrondi en forme de banane, qui forme la barre centrale d'un "H". Les barres latérales sont munies de trous de fixation et viennent par exemple chacune s'intercaler entre un palier du tambour et le bâti. On obtient ainsi un adaptateur qui vient facilement s'intégrer sans la structure du dispositif de halage.

Comme illustré en Fig.8, cet arceau est positionné par rapport au point d'écubier pour que le câble forme un angle variant autour de 90° entre le tambour 11 et le point d'écubier 14.

On notera que ce distributeur est, ou peut être, utilisé dans les différents exemples décrits ici, par exemple en Fig.5 à 7 et 9, ainsi que dans d'autres modes de réalisation.

### Exemple de mode de réalisation avec tambour en position transversale

La Fig.9 illustre encore un autre exemple de mode de réalisation, décrit uniquement dans ses différences. Dans ce mode de réalisation, le treuil comprend un bâti 19 qui est agencé pour porter un tambour 11 en position transversale au longeron 91. Il est muni d'un dispositif de renvoi dont les guides de renvoi 151 et 152 présentent des axes de renvoi AR1, AR2 parallèles à l'axe A11 du tambour, permettant un déploiement dans deux directions opposées qui sont longitudinales au véhicule, vers l'avant D1 ou vers l'arrière D2.

Cet exemple est prévu pour un montage sur une surface horizontale d'un longeron 91, ici sur sa face supérieure, mais son agencement pourrait aussi être adapté dans ses dimensions pour être fixé sur une face verticale.

Bien sûr, l'invention n'est pas limitée aux exemples qui viennent d'être décrits et de nombreux aménagements peuvent être apportés à ces exemples sans sortir du cadre de l'invention qui est défini par les revendications.

### Nomenclature

**[Tableaux 1]**

| | |
|---|---|
| 7 | treuil latéral (art antérieur) |
| A7 | axe de treuil latéral (art antérieur) |
| E71 | encombrement latéral du câble vers l'avant (art antérieur) |
| E72 | encombrement latéral du câble vers l'arrière (art antérieur) |
| D91 | première direction de déploiement |
| D92 | deuxième direction de déploiement |
| 1 | treuil de halage |
| 8 | câble de halage |
| 9 | véhicule, cellule de véhicule |
| 91 | longeron du châssis |
| 911 | surface supérieure du longeron |
| 10 | carter de protection |
| 11 | tambour |
| 111 | 1er palier |
| 112 | 2ème palier |
| A11 | axe du tambour |
| 12 | moteur |
| 13 | dispositif distributeur, dispositif de trancannage |
| S13 | secteur angulaire de trancannage |
| 131 | adaptateur de trancannage |
| 14 | point d'écubier |
| P14 | projection du point d'écubier |
| 15 | dispositif de renvoi |
| 151 | guide de renvoi vers l'avant |
| 152 | guide de renvoi vers l'arrière |
| AR1 | axe de premier renvoi |
| AR2 | axe de deuxième renvoi |
| R1 | trajet de premier renvoi |
| R2 | trajet de deuxième renvoi |
| 19 | bâti |
| 190 | surface de fixation du bâti |
| 191 | 1er point/région de fixation |
| 192 | 2ème point/région de fixation projection |
| P191 | 1ère fixation |
| P192 | projection 2ème fixation |
| 195 | support de renvoi |
| D1 | première direction d'entrée / de déploiement |
| D2 | deuxième direction d'entrée / de déploiement |
| S1 | angle de colinéarité |

## Revendications

1. Procédé d'installation d'un dispositif de halage, comprenant un treuil de halage (1), sur un véhicule (9) en position latérale de façon à permettre un halage par un câble (8) pouvant être déployé au choix vers l'arrière ou vers l'avant dudit véhicule,
ledit un treuil incluant :
- un bâti (19) muni de points de fixation au véhicule (9),
- un tambour (11) motorisé (12), monté rotatif sur ledit bâti (19) de façon à recevoir par enroulement ledit câble de halage (8), et
- un dispositif distributeur (13), agencé pour guider l'enroulement dudit câble de façon régulière autour dudit tambour depuis une position d'entrée sensiblement constante dite point d'écubier (14) ;
ledit dispositif de halage comprenant en outre un dispositif de renvoi (15) agencé pour recevoir et guider ledit câble depuis l'extérieur vers ce point d'écubier depuis au moins deux directions dites d'entrée (D1, D2) opposées ;
le bâti (19) présentant des points de fixation (191, 192) disposés, dans leur projection (P191, P192, P14) sur l'axe de rotation (A11) du tambour (11), de part et d'autre de la projection dudit point d'écubier (14) ;
ledit procédé comprenant une opération de fixation dudit bâti (19) sur une partie fixe (91) du véhicule et dans un emplacement situé entre les deux extrémités longitudinales du véhicule, de manière à ce que les directions d'entrée (D1, D2) du dispositif de renvoi (15) incluent une direction vers l'avant du véhicule (D91) et une direction vers l'arrière du véhicule (D92).

2. Procédé selon la revendication précédente, **caractérisé en ce que** le bâti (19) est fixé dans une position où l'axe de tambour (A11) est longitudinal au véhicule (9).

3. Procédé selon l'une quelconque des revendications précédentes, **caractérisé en ce que** le bâti (19) est fixé sur une face latérale de l'élément fixe (91) qui est orientée vers le côté et vers l'extérieur du véhicule (9).

4. Procédé selon l'une quelconque des revendications précédentes, **caractérisé en ce que** le bâti (19) présente une surface de fixation qui est appliquée et fixée sur un élément fixe (91) formant une partie du châssis du véhicule (9), notamment un longeron, sur une face (910) qui est longitudinale au véhicule.

5. Procédé selon l'une quelconque des revendications précédentes, **caractérisé en ce que** le bâti (19) présente une forme générale aplatie comportant deux faces principales opposées, ledit bâti portant :
- sur l'une desdites faces, une surface de fixation (190) destinée à être venir en appui sur le châssis pour y être fixée (191, 192) par des moyens de fixation ;
- sur l'autre desdites faces, le tambour par l'intermédiaire d'au moins deux paliers qui maintiennent les deux extrémités axiales du tambour ;
**en ce que** le dispositif de renvoi (15) présente des axes de renvoi (AR1, AR2) qui sont sensiblement perpendiculaires au plan du bâti (19)
et **en ce que** ledit bâti est monté sur une face (910) verticale du châssis (91), pour que le trajet du câble (8) à l'intérieur du dispositif de renvoi (15) soit contenu dans un plan sensiblement vertical.

6. Procédé selon la revendication précédente, **caractérisé en ce que** le bâti (19) est monté sur une face (910) horizontale du châssis (91), pour que le trajet du câble (8) à l'intérieur du dispositif de renvoi (15) soit contenu dans un plan sensiblement horizontal.

7. Procédé de fabrication d'un dispositif de halage, comprenant les étapes suivantes :
- réaliser ou fournir un treuil pré-assemblé, comprenant au moins un tambour (11) motorisé ou motorisable ;
- choisir un support de renvoi qui porte un dispositif de renvoi et qui est fixé sur un bâti (19) ou un bâti (19), au sein d'un choix comprenant :
o un support de renvoi qui porte un dispositif de renvoi et qui est fixé sur un bâti ou un bâti (19), dit frontal, compatible avec une partie fixe dudit treuil et prévu pour être assemblé avec lui de façon à former un dispositif de halage agencé pour être monté en face avant ou arrière d'un véhicule, formant un montage dit frontal,
o un support de renvoi (195) qui porte un dispositif de renvoi et qui est fixé sur un bâti (19) ou un bâti (19), dit latéral, compatible avec une partie fixe dudit treuil, et prévu pour être assemblé avec lui et avec un dispositif de renvoi (15) de façon à former un dispositif de halage à montage latéral,
ledit treuil (1), dit treuil de halage comprenant :
▪ ledit bâti (19) muni de points de fixation au véhicule (9),
▪ ledit tambour (11) motorisé (12), monté rotatif sur ledit bâti (19) de façon à recevoir par enroulement ledit câble de halage (8),
▪ un dispositif distributeur (13), agencé pour guider l'enroulement dudit câble de façon régulière autour dudit tambour depuis une position d'entrée sensiblement constante dite point d'écubier (14),
▪ un dispositif de renvoi (15) agencé pour recevoir et guider ledit câble depuis l'extérieur vers ce point d'écubier depuis au moins deux directions dites d'entrée (D1, D2) opposées,
▪ sur le bâti (19), des points de fixation (191, 192) au véhicule qui sont disposés, dans leur projection (P191, P192, P14) sur l'axe de rotation (A11) du tambour (11), de part et d'autre de la projection dudit point d'écubier (14) ;
- dans le cas d'un choix de montage latéral, assemblage dudit bâti (19) latéralou dudit support de renvoi (195) qui porte un dispositif de renvoi et qui est fixé sur le bâti latéral (19) avec ledit treuil (11) et avec ledit dispositif de renvoi (15) pour former ledit dispositif de halage à montage latéral (1) ;
- dans le cas d'un choix de montage frontal, assemblage dudit bâti (19) frontal ou dudit support de renvoi qui porte un dispositif de renvoi et qui est fixé sur un bâti (19) frontal avec ledit treuil et avec ledit dispositif de renvoi pour former ledit dispositif de halage à montage frontal.

8. Dispositif de halage, comprenant un treuil de halage (1) destiné à être monté sur un véhicule (9) en position latérale de façon à permettre un halage par un câble (8) pouvant être déployé au choix vers l'arrière ou vers l'avant dudit véhicule,
ledit un treuil incluant :
- un bâti (19) muni de points de fixation au véhicule (9),
- un tambour (11) motorisé (12), monté rotatif sur ledit bâti (19) de façon à recevoir par enroulement ledit câble de halage (8), et
- un dispositif distributeur (13), agencé pour guider l'enroulement dudit câble de façon régulière autour dudit tambour depuis une position d'entrée sensiblement constante dite point d'écubier (14),
**caractérisé en ce qu'**il comprend un dispositif de renvoi (15) agencé pour recevoir et guider ledit câble depuis l'extérieur vers ce point d'écubier depuis au moins deux directions dites d'entrée (D1, D2) opposées ;
**en ce que** le bâti (19) présente des points de fixation (191, 192) disposés, dans leur projection (P191, P192, P14) sur l'axe de rotation (A11) du tambour (11), de part et d'autre de la projection dudit point d'écubier (14) ;
**en ce que** le dispositif de renvoi (15) reçoit et guide le câble (8) entre l'extérieur et le point d'écubier (14), par une ou plusieurs gorges ou surfaces de guidage (151, 152) dessinant un trajet (R1, R2) arrondi autour d'un axe de renvoi (AR1, AR2) perpendiculaire à l'axe de tambour (A11), notamment dans un plan sensiblement transversal audit axe de renvoi ;
et **en ce que** le bâti présente une forme générale aplatie présentant deux faces principales opposées, ledit bâti portant :
- sur l'une desdites faces, une surface de fixation (190) destinée à être venir en appui sur le châssis pour y être fixée (191, 192) par des moyens de fixation sur un élément fixe (91) du véhicule (9) sur une face (910) qui est longitudinale au véhicule ; et
- sur l'autre desdites faces :
o le tambour, par l'intermédiaire d'au moins deux paliers qui maintiennent les deux extrémités axiales du tambour, notamment avec le tambour parallèle au bâti, et
o le dispositif de renvoi (15), lequel est agencé pour que le plan dudit trajet (R1, R2) soit situé du même côté du bâti que le tambour.

9. Dispositif selon la revendication précédente, **caractérisé en ce qu'**il est agencé pour utiliser un câble (8) d'un matériau non métallique, dit synthétique.

10. Dispositif selon l'une quelconque des revendications 8 à 9, **caractérisé en ce que** le dispositif de distributeur comprend un profil distributeur (13) portant une surface de frottement à faible coefficient de friction sur laquelle glisse le câble (8) pour former un renvoi dans son trajet entre le tambour (11) et le point d'écubier (14), lequel profil distributeur s'étend sur toute la longueur d'enroulement du tambour et présente une forme ovoïde s'écartant du tambour en son centre selon un profil déterminé pour que la distance entre le point d'écubier et le point de contact du câble avec tambour soit constante quelle que soit la position longitudinale dudit point de contact.

11. Dispositif selon l'une quelconque des revendications 9 ou 10, **caractérisé en ce que** la ou les surfaces de guidage (151, 152) sont formées partiellement ou exclusivement par une ou des surfaces de frottement, en un matériau à faible friction et sur lesquelles le câble (8) coulisse par glissement.

12. Dispositif selon l'une quelconque des revendications 9 ou 10, **caractérisé en ce que** la ou les surfaces de guidage comprennent des poulies de renvoi.

13. Dispositif selon l'une quelconque des revendications 8 à 12, **caractérisé en ce que** le dispositif de renvoi (15) et le distributeur (13) forment des éléments fixes qui sont fixés au bâti (19) sur sa face portant le tambour (11) avec le distributeur intercalé entre le tambour et le bâti, notamment par des parties latérales de fixation (131) qui viennent s'intercaler entre les paliers du tambour et le bâti.

## Patentansprüche

1. Verfahren zum Installieren einer Schleppvorrichtung mit einer Schleppwinde (1) an einem Fahrzeug (9) in seitlicher Position, um ein Schleppen mittels eines Seils (8) zu ermöglichen, das wahlweise zur Rückseite oder zur Vorderseite des Fahrzeugs ausfahrbar ist,
wobei die Winde aufweist:
- einen Rahmen (19), welcher mit Punkten zur Befestigung an dem Fahrzeug (9) versehen ist,
- eine motorisierte (12) Trommel (11), welche derart drehbar auf dem Rahmen (19) montiert ist, dass sie das Schleppseil (8) durch Aufwickeln aufnimmt, und
- eine Verteilervorrichtung (13), welche dazu ausgebildet ist, das regelmäßige Aufwickeln des Kabels um die Trommel von einer im Wesentlichen konstanten Eingangsposition aus, die als Kränkungspunkt (14) bezeichnet wird, zu führen;
wobei die Schleppvorrichtung ferner eine Umlenkvorrichtung (15) aufweist, die dazu ausgebildet ist, das Seil aufzunehmen und von außen aus mindestens zwei entgegengesetzten, als Eintrittsrichtungen (D1, D2) bezeichneten Richtungen zu dem Kränkungspunkt zu führen;
wobei der Rahmen (19) Befestigungspunkte (191, 192) aufweist, welche in ihrer Projektion (P191, P192, P14) auf die Drehachse (A11) der Trommel (11) zu beiden Seiten der Projektion des Kränkungspunkts (14) angeordnet sind;
wobei das Verfahren einen Schritt zum Befestigen des Rahmens (19) an einem festen Teil (91) des Fahrzeugs und an einer Position zwischen den beiden Längsenden des Fahrzeugs aufweist, so dass die Eintrittsrichtungen (D1, D2) der Umlenkvorrichtung (15) eine Richtung zur Vorderseite des Fahrzeugs (D91) und eine Richtung zur Rückseite des Fahrzeugs (D02) aufweisen.

2. Verfahren nach dem vorangehenden Anspruch, **dadurch gekennzeichnet, dass** der Rahmen (19) in einer Position befestigt ist, in welcher die Achse der Trommel (A11) zu dem Fahrzeug (9) längs gerichtet ist.

3. Verfahren nach einem der vorangehenden Ansprüche, **dadurch gekennzeichnet, dass** der Rahmen (19) an einer Seitenfläche des festen Elements (91) befestigt ist, die zur Seite und zur Außenseite des Fahrzeugs (9) gewandt ist.

4. Verfahren nach einem der vorangehenden Ansprüche, **dadurch gekennzeichnet, dass** der Rahmen (19) eine Befestigungsfläche aufweist, die an einem festen Element (91), das einen Teil des Fahrgestells des Fahrzeugs (9), insbesondere einen Längsträger, bildet, auf einer zum Fahrzeug längs gerichteten Seite (910) anliegt und befestigt ist.

5. Verfahren nach einem der vorangehenden Ansprüche, **dadurch gekennzeichnet, dass** der Rahmen (19) eine allgemein abgeflachte Form mit zwei entgegengesetzten Hauptseiten aufweist, wobei der Rahmen trägt:
- auf einer der Seiten eine Befestigungsfläche (190), die zur Anlage an dem Fahrgestell vorgesehen ist, um dort durch Befestigungsmittel befestigt (191, 192) zu werden;
- auf der anderen Seite die Trommel mittels mindestens zweier Lager, welche die beiden axialen Enden der Trommel halten;
dass die Umlenkvorrichtung (15) Umlenkachsen (AS1, AR2) aufweist, die im Wesentlichen senkrecht zur Ebene des Rahmens (19) sind,
und dass der Rahmen an einer vertikalen Seite (910) des Fahrgestells (91) angebracht ist, so dass der Verlauf des Seils (8) im Inneren der Umlenkvorrichtung (15) in einer im Wesentlichen vertikalen Ebene enthalten ist.

6. Verfahren nach dem vorangehenden Anspruch, **dadurch gekennzeichnet, dass** der Rahmen (19) an einer horizontalen Seite (910) des Fahrgestells (91) angebracht ist, so dass der Verlauf des Seils (8) im Inneren der Umlenkvorrichtung (15) in einer im Wesentlichen horizontalen Ebene enthalten ist.

7. Verfahren zur Herstellung einer Schleppvorrichtung mit den folgenden Schritten:
- Herstellen oder Bereitstellen einer vormontierten Winde mit mindestens einer motorisierten oder motorisierbaren Trommel (11);
- Wählen einer Umlenkstütze, welche eine Umlenkvorrichtung trägt und an einem Rahmen (19) befestigt ist, oder eines Rahmens (19) aus einer Auswahl, welche umfasst:
o eine Umlenkstütze, welche eine Umlenkvorrichtung trägt und an einem Rahmen (19) befestigt ist, oder einen als Frontrahmen bezeichneten Rahmen (19), der mit einem festen Teil der Winde kompatibel ist und zum Zusammenbau mit dieser vorgesehen ist, um eine Schleppvorrichtung zu bilden, die zur Montage an der Vorderseite oder der Rückseite eines Fahrzeugs ausgebildet ist, wodurch eine sogernannte Frontmontage gebildet ist,
o eine Umlenkstütze (195), welche eine Umlenkvorrichtung trägt und an einem Rahmen (19) befestigt ist, oder einen als Seitenrahmen bezeichneten Rahmen (19), der mit einem festen Teil der Winde kompatibel ist und zum Zusammenbau mit dieser und einer Umlenkvorrichtung (15) vorgesehen ist, um eine seitlich montierte Schleppvorrichtung zu bilden,
wobei als Schleppwinde bezeichnete Winde (1) aufweist:
• den mit Punkten zur Befestigung am Fahrzeug (9) versehenen Rahmen (19),
• die motorisierte (12) Trommel (11), die drehbar an dem Rahmen (19) angebracht ist, so dass sie das Schleppseil (8) durch Aufwickeln aufnimmt;
• eine Verteilervorrichtung (13), welche dazu ausgebildet ist, das regelmäßige Aufwickeln des Kabels um die Trommel von einer im Wesentlichen konstanten Eingangsposition aus, die als Kränkungspunkt (14) bezeichnet wird, zu führen,
• eine Umlenkvorrichtung (15), die dazu ausgebildet ist, das Seil aufzunehmen und von außen aus mindestens zwei entgegengesetzten, als Eintrittsrichtungen (D1, D2) zu dem Kränkungspunkt zu führen,
• wobei an dem Rahmen (19) Punkte (191, 192) zur Befestigung am Fahrzeug angeordnet sind, welche in ihrer Projektion (P191, P192, P14) auf die Drehachse (A11) der Trommel (11) zu beiden Seiten der Projektion des Kränkungspunkts (14) angeordnet sind;
- im Fall der Wahl einer Seitenmontage, Zusammenbau des Frontrahmens (19) oder der Umlenkstütze (195), welche einen Umlenkvorrichtung trägt und an dem Seitenrahmen (19) befestigt ist, mit der Winde (11) und mit der Umlenkvorrichtung (15), um die seitlich montierte Umlenkvorrichtung (1) zu bilden;
- im Fall der Wahl einer Frontmontage, Zusammenbau des Frontrahmens (19) oder der Umlenkstütze, welche einen Umlenkvorrichtung trägt und an einem Frontrahmen (19) befestigt ist, mit der Winde und mit der Umlenkvorrichtung, um die frontal montierte Umlenkvorrichtung zu bilden.

8. Schleppvorrichtung mit einer Schleppwinde (1) zur Montage an einem Fahrzeug (9) in seitlicher Position, um ein Schleppen mittels eines Seils (8) zu ermöglichen, das wahlweise zur Rückseite oder zur Vorderseite des Fahrzeugs ausfahrbar ist,
wobei die Winde aufweist:
- einen Rahmen (19), welcher mit Punkten zur Befestigung an dem Fahrzeug (9) versehen ist,
- eine motorisierte (12) Trommel (11), welche derart drehbar auf dem Rahmen (19) montiert ist, dass sie das Schleppseil (8) durch Aufwickeln aufnimmt, und
- eine Verteilervorrichtung (13), welche dazu ausgebildet ist, das regelmäßige Aufwickeln des Kabels um die Trommel von einer im Wesentlichen konstanten Eingangsposition aus, die als Kränkungspunkt (14) bezeichnet wird, zu führen;
**dadurch gekennzeichnet, dass** sie eine Umlenkvorrichtung (15) aufweist, die dazu ausgebildet ist, das Seil aufzunehmen und von außen aus mindestens zwei entgegengesetzten, als Eintrittsrichtungen (D1, D2) bezeichneten Richtungen zu dem Kränkungspunkt zu führen;
dass der Rahmen (19) Befestigungspunkte (191, 192) aufweist, welche in ihrer Projektion (P191, P192, P14) auf die Drehachse (A11) der Trommel (11) zu beiden Seiten der Projektion des Kränkungspunkts (14) angeordnet sind;
dass die Umlenkvorrichtung (15) das Seil (8) aufnimmt und zwischen der Außenseite und dem Kränkungspunkt (14) durch eine oder mehrere Führungsnuten oder -flächen (151, 152) führt, die einen abgerundeten Weg (R1, R2) um eine Umlenkachse (AR1, AR2) zeichnen, die senkrecht zur Windenachse (A11) verläuft, insbesondere in einer zur Umlenkachse quer verlaufenden Ebene;
und dass der Rahmen eine allgemein abgeflachte Form mit zwei entgegengesetzten Hauptseiten aufweist, wobei der Rahmen trägt:
- auf einer der Seiten eine Befestigungsfläche (190), die zur Anlage an dem Fahrgestell vorgesehen ist, um dort durch Befestigungsmittel an einem festen Element (91) des Fahrzeugs (9) an einer zum Fahrzeug (9) längsgerichteten Seite (910) befestigt (191, 192) zu werden;
- auf der anderen Seite:
o die Trommel mittels mindestens zwei Lagern, welche die beiden axialen Enden der Trommel halten, insbesondere mit parallel zum Rahmen gerichteter Trommel, und
o die Umlenkvorrichtung (15), welche so angeordnet ist, dass die Ebene des Wegs (R1, R2) auf derselben Seite des Rahmens angeordnet ist wie die Trommel.

9. Vorrichtung nach dem vorangehenden Anspruch, **dadurch gekennzeichnet, dass** zur Verwendung eines Seils (8) aus einem nicht metallischen, als synthetisch bezeichneten Material ausgebildet ist.

10. Vorrichtung nach einem der Ansprüche 8 bis 9, **dadurch gekennzeichnet, dass** die Verteilervorrichtung ein Verteilerprofil (13) mit einer Reibfläche mit geringem Reibungskoeffizienten aufweist, auf welcher das Seil (8) gleitet, um eine Umlenkung in dessen Weg zwischen der Trommel (11) und dem Kränkungspunkt (14) zu bilden, wobei das Verteilerprofil sich über die gesamte Wickellänge der Trommel erstreckt und eine ovoide Form aufweist, die sich in ihrer Mitte gemäß einem Profil von der Trommel entfernt, die so bestimmt ist, dass die Entfernung zwischen dem Kränkungspunkt und dem Kontaktpunkt des Seils mit der Trommel ungeachtet der Längsposition des Kontaktpunkts konstant ist.

11. Vorrichtung nach einem der Ansprüche 9 oder 10, **dadurch gekennzeichnet, dass** die Führungsflächen (151, 152) teilweise oder ausschließlich durch eine Reibfläche oder Reibflächen gebildet sind, die aus einem Material mit geringer Reibung bestehen und auf denen das Seil (8) gleitend geführt ist.

12. Vorrichtung nach einem der Ansprüche 9 oder 10, **dadurch gekennzeichnet, dass** die Führungsflächen Umlenkrollen aufweisen.

13. Vorrichtung nach einem der Ansprüche 8 bis 12, **dadurch gekennzeichnet, dass** die Umlenkvorrichtung (15) und der Verteiler (13) feste Elemente bilden, welche an dem Rahmen (19) auf dessen die Trommel (11) tragenden Seite befestigt sind, wobei der Verteiler zwischen der Trommel und dem Rahmen angeordnet ist, insbesondere mittels zwischen die Lager der Trommel und den Rahmen eingesetzter seitlicher Befestigungsteile (131).

## Claims

1. A method of installing a haulage device comprising a hauling winch (1) on a vehicle (9) in a lateral configuration so as to allow hauling by a cable (8) deployable at choice rearward or forward of the vehicle (9), the winch (1) including :
- a frame (19) provided with points for attachment to the vehicle (9),
- a motorized drum (11) (12), rotatably mounted on said frame (19) so as to receive by winding said hauling cable (8), and
- a distributor device (13), arranged to guide the winding of said cable regularly around said drum from a substantially constant input position referred to as the skimmer point (14);
the haulage device further comprising a return device (15) arranged to receive and guide said cable from the outside to this skimmer point from at least two opposite input directions (D1, D2);
the frame (19) having attachment points (191, 192) disposed in their projection (P191, P192, P14) on the rotation axis (A11) of the drum (11), on either side of the projection of said skimmer point (14); said method comprising an operation of fixing said frame (19) on a fixed part (91) of the vehicle and in a location between the two longitudinal ends of the vehicle, so that the input directions (D1, D2) of the return device (15) include a forward direction of the vehicle (D91) and a rearward direction of the vehicle (D92)).

2. A method according to the preceding claim, **characterised in that** the frame (19) is fixed in a position where the drum axis (A11) is longitudinal to the vehicle (9).

3. A method according to any one of the preceding claims, **characterised in that** the frame (19) is fixed on a side face of the fixed element (91) which is oriented towards the side and towards the outside of the vehicle (9).

4. A method according to any one of the preceding claims, wherein the frame (19) has a fixing surface which is applied and fixed on a fixed element (91) forming a part of the vehicle (9), in particular a spar, on a face (910) which is longitudinal to the vehicle.

5. The method according to any one of the preceding claims, wherein the frame (19) has a generally flattened shape comprising two opposite main faces, said frame bearing:
- on one of said faces, an attachment surface (190) arranged for being supported on the chassis to be attached thereto (191, 192) by attachment means;
- on the other of said faces, the drum via at least two supports which hold the two axial ends of the drum;
the return device (15) has return axes (AR1, AR2) which are substantially perpendicular to the plane of the frame (19),
and the frame is mounted on a vertical face (910) of the frame (91), so that the path of the cable (8) inside the return device (15) is contained in a substantially vertical plane.

6. The method according to the preceding claim, **characterised in that** the frame (19) is mounted on a horizontal face (910) of the frame (91), so that the path of the cable (8) within the return device (15) is contained in a substantially horizontal plane.

7. A method of making a haulage device comprising the following steps:
provide a pre-assembledwinch having at least a motorised or motorizable drum (11);
choose either
a return support having return means or a frame (19), within the choice limits, having a return support carrying a return means and attached to a frame (19) or a frontal frame (19), compatible with a part attached to the winch and arranged to be assembled therewith so as to form a haulage device arranged for being mounted facing the front or rear of a vehicle, forming a frontal assembly,
or a return (195) support carrying a return device and attached to a frame (19) or a lateral frame (19) compatible with a part attached to the winch and arranged for being assembled therewith and with a return device (15) so as to form a haulage device for lateral mounting;
said winch, called the haulage winch, comprising :
said frame (19) furnished with vehicle attachment points;
the motorised (12) drum (11) rotatably mounted on the frame (19) so as to wind thereon the haulage cable (8);
a distribution device (13) arranged for guiding the cable on the drum in regular fashion from a substantially constant skimming point (14);
a return device (15) arranged to receive and guide cable from outside toward the skimming point from at least two opposed entry directions (D1, D2);
• on the frame (19) vehicle attachment points (191, 192) disposed, in their projection (P191, P192, P14) on the axis of rotation (A11) of the drum (11) from one part and another of the projection of the skimming point (14);
in the case of a choice of lateral mounting assembly of the lateral frame (19) or return support (195) carrying a return device attached to the lateral frame (19) with the drum (11) and the return device (15) to form a lateral mounting haulage device (1);
in the case of frontal mounting , assembly of the frontal frame (19) or the return support carrying a return device and attached to the frontal frame (19) with the drum and return device to form a haulage device for frontal mounting.

8. A haulage device comprising a haulage winch (1) arranged for mounting on a vehicle (9) in a lateral position so as to permit haulage by a cable (8) capable of being deployed at choice toward the front or the rear of the vehicle,
the winch including:
- a frame (19) furnished with attachment points for attachment to the vehicle (9);
- a motorised (12) drum (11) rotatably mounted on the frame (19) in such a manner as to receive by winding a haulage cable (8), and
- a distributer device (13), arranged for guiding the winding of said cable in regular fashion around the drum from an entry position - skimming point (14) - which is substantially constant,
**characterised in that** it comprises a return device (15) arranged to receive and guide the cable from the exterior toward the skimming point from at least two opposite entry directions (D1, D2);
**in that** the frame (19) presents attachment points (191, 192) disposed, in their projection (P191, P192, P14) on the axis of rotation (A11) of the axis of rotation of the drum (11) of one part and the other of the projection of the skimming point (14)
**in that** the return device (15) receives and guides cable (8) between the exterior and the skimming point (14), via one or two grooves or guide surfaces (151, 152) defining a path (R1, R2) arranged around an axis of return (AR1, AR2) perpendicular to the axis of the drum (A11), notably in a plan substantially transverse to the return axis;
and **in that** the frame presents a generally flat form with two opposing faces and carrying
on one face, an attachment surface (190) for attachment to the chassis (191, 192) by attachment means to a fixed element (91) of the vehicle (9) on a face (910) longitudinally of the vehicle; and
on the other face of said faces of the drum, by the intermediary of at least two supports which maintain the two axial extremities of the drum, notably with the drum parallel to the frame, and
the return device (15), which is arranged so that the trajectory plan (R1, R2) is situated on the same side of the frame as the drum.

9. Means as claimed in preceding claim, **characterised in that** it is arranged to employ a non-metallic, synthetic cable (8).

10. Means according to any one of claims 8 to 9, **characterised in that** the distributer device (13) has a profile with a rubbing surface of low coefficient of friction upon which the cable (8) slides to form a return in its path between the drum (11) and the skimmer point (14), which distributer profile extends the whole length of the drum winding surface and presents an ovoid shape deviating from the drum at its centre according to a specific profile to ensure that the distance from the skimmer point and the point of contact of the cable to the drum is constant irrespective of the longitudinal position on the drum.

11. Means according to claim 9 or claim 10, **characterized in that** the guidance surface(s) (151, 152) is formed partly or exclusively by a rubbing surface or surfaces of a low friction material and over which the cable (8) slides.

12. Means according to claim 9 or claim 10, **characterized in that** the guiding surface(s) comprise return pulleys.

13. Means according to any one of claims 8 to 12, **characterised in that** the return means (15) and the distributer (13) form fixed elements attached to the frame (19) on its face bearing the drum (11) with the distributor interspersed between the drum and the frame, notably by lateral attachment means (131) interspersed between the drum supports and the frame.
